# FASCICULE DE BREVET EUROPEEN

(11) **EP 0 608 658 B1**
(45) Date de publication et mention de la délivrance du brevet: **26.03.1997**
(21) Numéro de dépôt: 93490025.9
(22) Date de dépôt: 20.12.1993
(51) Int. Cl.: B07B 4/08, B03B 4/00

(54) **Séparateur aéraulique, notamment pour le tri des déchets**
Windsichter, insbesondere zum Sortieren von Abfällen
Air separator, particularly for sorting wastes

(30) Priorité: 26.01.1993 FR 9301117
(43) Date de publication de la demande: 03.08.1994
(73) Titulaire: DELTA NEU S.A., 59705 Marcq-en-Baroeul Cédex (FR)
(72) Inventeur: Desmadryl, Alain, F-59126 Linselles (FR)
(74) Mandataire: Hénnion, Jean-Claude

(56) Documents cités:
- WO-A-85/05049
- BE-A- 543 810
- FR-A- 1 123 112
- FR-A- 1 193 715
- US-A- 2 358 293
- PATENT ABSTRACTS OF JAPAN vol. 9, no. 192 (C-296)(1915) 8 Août 1985 & JP-A-60 061 050 (NIHON JIRIYOKU SENKOU K.K.) 8 Avril 1985
- SOVIET PATENTS ABSTRACTS Section Ch, Week 9301, 24 Février 1993 Derwent Publications Ltd., London, GB; Class J01, AN 93-007707/01 & SU-A-1 713 682 (GIPROMASHUGLEOBOGASHCHENIE) 23 Février 1992

## Description

La présente invention concerne la séparation de matériaux en lots plus ou moins homogènes, notamment étant destinée au tri de déchets et ordures sèches de collectes sélectives. Elle concerne plus particulièrement un séparateur selon le préambule de la revendication 1. Un tel séparateur est p.ex. connu du BE-A-543810 et est utilisable pour la séparation de déchets ayant fait l'objet d'une collecte multi-matériaux, par exemple des bouteilles en verre, en plastique, du carton, du papier.

Le problème que vise à résoudre le demandeur est de proposer un matériel qui puisse réaliser automatiquement et avec une grande fiabilité la séparation entre des matériaux de poids ou de formes différents, cette séparation permettant un regroupement en au moins trois lots, chaque lot correspondant aux matériaux ayant un poids sensiblement homogène.

Dans le cas d'un tri automatique de déchets provenant d'une collecte multi-matériaux, il s'agira de séparer en première part les matériaux lourds tels que des bouteilles de verre ou des annuaires téléphoniques, en deuxième part des matériaux de poids intermédiaire tels que des bouteilles plastiques ou du carton et en troisième part des matériaux très légers tels que des feuilles individuelles de papier ou des films plastiques ou encore des résidus de poussière.

Ce but est parfaitement atteint par le séparateur aéraulique de l'invention qui comporte un premier plan incliné perforé d'inclinaison d'angle α par rapport à l'horizontale, un second plan incliné perforé d'inclinaison d'angle β supérieur ou égal à α, et un premier déflecteur incliné s'étendant en surplomb au-dessus de la première ouverture de sortie jusqu'au bord avant de la deuxième ouverture de sortie et en ce que la densité, la dimension des perforations du second plan incliné et le débit d'air du deuxième canal d'alimentation sont tels que les matériaux de poids intermédiaire sont projetés par l'air provenant du deuxième canal d'alimentation par-dessus le premier déflecteur.

Les matériaux à séparer qui sont introduits par l'ouverture d'entrée se déplacent naturellement sur le premier plan incliné. L'air provenant du premier canal soulève ces matériaux et les désolidarise les uns des autres. Déjà les matériaux les plus légers sont soulevés et entrâinés vers la troisième ouverture de sortie grâce au système d'aspiration qui crée dans la chambre de séparation une légère dépression. Les autres matériaux se déplacent sur le second plan incliné. L'air soufflé à travers les perforations dudit second plan rejette lesdits matériaux vers l'intérieur de la chambre. Le premier déflecteur incliné permet de faire la sélection entre les matériaux lourds et les matériaux d'un poids intermédiaire : les matériaux lourds qui ont une trajectoire basse n'atteignent pas la face inférieure du premier déflecteur et tombent dans la première ouverture de sortie qui est surplombée par ledit déflecteur, tandis que les matériaux de poids intermédiaire, qui ont une trajectoire plus haute, passent au-dessus du premier déflecteur. Dans ce cas, la face supérieure du premier déflecteur joue le rôle de glissière permettant aux matériaux de poids intermédiaire de se déplacer après être retombés sur ladite face supérieure, jusqu'à la deuxième ouverture de sortie.

De préférence, la densité, la dimension des perforations du second plan incliné, et le débit d'air du canal d'alimentation correspondant sont choisis de telle sorte que la vitesse du flux d'air à la sortie du second plan incliné est de l'ordre de 50 m/s.

Avantageusement, la densité, la dimension des perforations des deux plans inclinés et le débit d'air des deux canaux d'alimentation sont choisis de telle sorte que la vitesse du flux d'air en sortie du second plan incliné est environ deux fois plus importante que la vitesse du flux d'air en sortie du premier plan incliné.

Lorsque l'angle α du premier plan incliné est très faible, c'est-à-dire inférieur ou égal à 9°, il est préférable que l'angle β soit strictement supérieur à l'angle α dans la mesure où le demandeur a remarqué que si ces deux angles avaient la même valeur, il pouvait se produire une certaine stagnation des matériaux passant du premier au second plan incliné. Cette stagnation est sans doute due aux turbulences provoquées localement par les différences de vitesse d'écoulement des deux flux d'air sortant des perforations des deux plans inclinés. Il se crée à l'interface entre les deux plans inclinés un effet de barrière qui peut empêcher le bon déplacement des matériaux du premier au second plan.

Afin d'éviter tout risque de stagnation, l'angle α du premier plan incliné sera choisi supérieur à 9°, et de préférence égal à 15°. Dans ce cas, l'angle β du second plan incliné pourra avantageusement être égal à l'angle α, de telle sorte que les premier et second plans inclinés puissent être constitués par un unique plan incliné.

Afin d'éviter tout risque d'évacuation accidentelle des déchets de poids intermédiaire par la troisième ouverture, le séparateur aéraulique comprend en outre un second déflecteur qui est positionné dans la chambre de séparation, dans une zone surplombant le second plan incliné et la première ouverture, et située entre le premier déflecteur et la troisième ouverture. Ce second déflecteur fait obstacle aux matériaux de poids intermédiaire qui sont soulevés par le flux d'air passant à travers le second plan incliné, et permet de rediriger ces matériaux en direction de la face supérieure du premier déflecteur.

Afin de favoriser le déplacement des matériaux à séparer sur les plans inclinés, ainsi que sur la face supérieure du premier déflecteur, il est préférable que le séparateur comporte des moyens de mise en vibration, aptes à communiquer à la chambre de séparation une vibration à fréquence basse et à élongation élevée.

De tels moyens de mise en vibration peuvent consister dans des ressorts sur lesquels est posée la chambre de séparation et dans deux arbres excentrés tournant en sens inverse et entraînés par des moteurs freins, lesdits arbres étant solidaires des faces latérales de la chambre de part et d'autre de l'ouverture d'entrée.

La mise en vibration à fréquence basse et à élongation élevée favorise l'individualisation des matériaux, après qu'ils aient été introduits par l'ouverture d'entrée dans la chambre de séparation et également leur déplacement le long des plans et du premier déflecteur incliné.

De préférence, les matériaux à séparer comportant des bouteilles de verre, I'extrémité avant du premier déflecteur surplombe l'extrémité arrière du second plan incliné à une distance d'environ 150 mm. Grâce à cette disposition particulière, il est possible d'obtenir un tri des bouteilles de verre qui, n'étant pas projetées au-dessus du premier déflecteur, passent obligatoirement dans l'espace situé entre ledit déflecteur et le second plan incliné et tombent dans la première ouverture de sortie. Ce résultat est obtenu avec une fiabilité quasi-totale, ce qui permet un tri sélectif extrêmement poussé.

La présente invention sera mieux comprise à la lecture de la description qui va être faite de deux modes particuliers de réalisation d'un séparateur aéraulique vibré, illustré par le dessin annexé sur lequel :
- la figure 1 est une représentation schématique d'un premier mode particulier d'un séparateur aéraulique vibré dans lequel l'angle β du second plan incliné est strictement supérieur à l'angle α du premier plan incliné.
- la figure 2 est une représentation schématique d'un deuxième mode particulier de réalisation d'un séparateur aéraulique vibré dans lequel les angles α et β sont égaux.

Le séparateur aéraulique 1 est destiné plus particulièrement au tri de déchets domestiques ayant fait l'objet d'une collecte multi-matériaux. La particularité de cette collecte réside dans une répartition spontanée des utilisateurs entre différentes catégories de déchets. Ainsi , il peut être demandé aux utilisateurs de répartir l'ensemble de leurs déchets dans différentes bennes, par exemple une benne destinée à recevoir les bouteilles, qu'elles soient en verre ou en plastique, les cartons, les papiers... à l'exception des matières organiques tandis qu'une autre benne sera destinée à recevoir lesdites matières organiques.

Le séparateur 1 est destiné plus particulièrement au tri des déchets non organiques. Il est constitué d'une chambre de séparation 2 ayant globalement la forme d'un caisson polyédrique à six faces.

La chambre de séparation 2 comporte quatre ouvertures destinées au passage des matériaux, à savoir une ouverture d'entrée 3 et trois ouvertures de sortie 4, 5 et 6.

La fonction impartie au séparateur 1 est de répartir les matériaux entrant dans la chambre de séparation 2 par l'ouverture d'entrée 3 en trois lots distincts, qui sont évacués par les trois ouvertures de sortie 4, 5 et 6 en fonction de leur poids et de leur forme. Plus précisément les matériaux lourds, notamment les bouteilles de verre et les objets en papier ou carton compacts par exemple certains annuaires téléphoniques, seront évacués par la première ouverture de sortie 4, tandis que les matériaux de poids intermédiaire, notamment les bouteilles de plastique, objets de papier ou carton moins compacts, seront évacués par la deuxième ouverture de sortie 5, tandis que les matériaux plus légers tels que les feuilles de papier ou films plastiques ainsi que les poussières seront évacués par la troisième ouverture de sortie 6.

Comme cela apparaît sur la figure 1, l'ouverture d'entrée 3 est située dans la face latérale avant 7 de la chambre et en bas de celle-ci. La troisième ouverture de sortie 6 est située dans la face supérieure 8 de la chambre 2 vers la face latérale arrière 9.

Partant de la face latérale avant 7, la face inférieure 10 de la chambre 2 comporte successivement un premier puis second plan incliné, la première ouverture de sortie 4 surplombée par un premier déflecteur incliné 13 puis enfin la deuxième ouverture de sortie 5.

Le premier plan incliné consiste en une tôle perforée 11 qui est inclinée d'un angle α par rapport à l'horizontale. Les perforations pratiquées dans la tôle Il sont des trous 22 régulièrement répartis sur toute la surface de la tôle 11.

Le second plan incliné consiste en une tôle perforée 12 qui est inclinée par rapport à l'horizontale d'un angle β, supérieur à l'angle α. Les perforations pratiquées dans cette seconde tôle 12 sont des trous 23 régulièrement répartis sur toute la surface de la seconde tôle 12.

Bien sûr le premier et le second plan inclinés peuvent consister dans la même tôle perforée. Il suffit dans ce cas qu'il y ait une ligne de pliure pour démarquer les deux plans inclinés 11 et 12.

En-dessous de la chambre de séparation 2 sont prévus deux canaux d'amenée d'air 14, 15 qui débouchent respectivement sous la première tôle perforée 11 pour le premier canal 14 et sous la seconde tôle perforée 12 pour le second canal 15.

Dans l'exemple représenté à la figure 1, les deux canaux 14 et 15 sont fixés rigidement à la chambre de séparation 2 et sont connectables par liaison souple à une installation d'alimentation en air sous pression.

Le premier déflecteur 13 est une tôle pleine, inclinée comme cela est représenté sur la figure 1, de telle manière qu'à son extrémité avant 16 il surplombe sensiblement l'extrémité arrière 17 de la seconde tôle perforée située à proximité immédiate de la première ouverture de sortie 4. La distance d entre le bord avant 16 du déflecteur 13 et l'extrémité avant 17 de la seconde tôle perforée 12 est de préférence de l'ordre de 150 mm lorsqu'il s'agit de récupérer dans la première ouverture de sortie 4 des bouteilles en verre.

L'extrémité arrière 18 du déflecteur 13 est située à proximité immédiate de la deuxième ouverture de sortie 5.

Comme cela apparaît sur la figure 1, la troisième ouverture de sortie 6 est matérialisée par un conduit 19 faisant office de cheminée reliée par liaison souple à un système d'aspiration non représenté.

Dans sa version préférée, l'ensemble constitué par la chambre de séparation 2 proprement dite et les deux canaux d'amenée d'air 14 et 15 est monté en vibration à fréquence basse et élongation élevée, dans le sens des flèches F.

Pour ce faire, cet ensemble est posé sur quatre ressorts 20 placés deux à deux de part et d'autre des deux faces latérales de la chambre de séparation, adjacentes aux faces latérales avant 7 et arrière 9, grâce à des tubes supports 21 a et 21b, fixés rigidement aux deux faces latérales et qui reposent sur les ressorts 20. Dans chacun des tubes 21 a et 21 b tourne un arbre excentré, entraîné par des moteurs freins. Sur la figure 1, on n' a représenté qu'un support avant 21 a et un support arrière 21b, cependant on comprend que les deux autres supports, non représentés, se trouvent placés symétriquement sur l'autre face de la chambre de séparation 2. On a donc deux jeux de deux bras de supports/ressort, l'un étant situé vers l'avant de la chambre et l'autre vers l'arrière de la chambre de séparation 2. La mise en vibration est obtenue par la rotation en sens inverse de deux arbres tournant respectivement dans les supports 21 a et 21 b. La vitesse de rotation, la masse et l'excentration des arbres ainsi que la raideur des ressorts 20 sont déterminées en sorte que la vibration obtenue est de fréquence basse et d'élongation élevée. Par exemple l'élongation est de 12 mm et la fréquence des vibrations de l'ordre de 1,2 G. Une telle mise en vibration permet d'obtenir l'avancement des matériaux déposés sur les plans inclinés 11 et 12 ainsi qu'une certaine aération desdits matériaux pendant leur déplacement.

Le fonctionnement du séparateur aéraulique vibré qui vient d'être décrit est le suivant. On introduit de manière continue les déchets par l'ouverture d'entrée 3. Ceux-ci se déplacent sur le premier plan incliné 11 d'une part sous l'action de la vibration et d'autre part sous l'action des jets d'air passant à travers les trous 22. Ces mêmes jets d'air soulèvent de manière désordonnée les déchets, favorisant l'individualisation de ceux-ci, en particulier les matériaux légers soulevés sont entraînés vers la troisième ouverture de sortie 6 du fait de la dépression provoquée à l'intérieur de la chambre de séparation 2 par le système d'aspiration.

Les matériaux les plus lourds progressent jusqu'au second plan incliné 12 où il sont frappés par les jets d'air sortant des trous 23. Les matériaux de poids intermédiaire sont projetés, selon une trajectoire représentée schématiquement par la flèche G sur la figure, de telle sorte qu'ils passent au-dessus du premier déflecteur 13 et retombent sur la face supérieure de celui-ci. La vibration permet le déplacement de ces matériaux de poids intermédiaire, sur ledit déflecteur 13, jusqu'à la deuxième ouverture de sortie 5. Quant aux matériaux les plus lourds, qui ne sont pas projetés au-dessus du premier déflecteur 13, ils se déplacent jusqu'à tomber dans la première ouverture de sortie 4. On a donc ainsi réalisé la répartition des déchets introduits par l'ouverture d'entrée 3 en trois lots distincts de poids sensiblement homogène.

On a représenté sur la figure 2 un séparateur aéraulique 1' qui est une variante de réalisation du séparateur aéraulique 1 vibré qui a été décrit en référence à la figure 1. Par souci de simplification, tous les éléments du séparateur aéraulique 1 de la figure 1 qui se retrouvent dans le séparateur aéraulique 1' ont été indiqués sur la figure 2 avec les mêmes références.

Le séparateur aéraulique 1' se différencie du séparateur aéraulique 1 principalement en ce que les deux plans inclinés 11 et 12 ont la même inclinaison, les angles α et β étant identiques.

Comme cela apparaît en outre sur le figure 2, la troisième ouverture de sortie, référencée 6', n'est plus matérialisée par un conduit 19 faisant office de cheminée, mais est pratiquée directement dans la partie haute de la face latérale arrière 9, qui est opposée à la face latérale 7. Le demandeur a en effet remarqué que cette disposition de la troisième ouverture 6' permettait d'obtenir une meilleure évacuation des matériaux les plus légers.

Le séparateur aéraulique 1' comporte également un second déflecteur 24, qui est constitué par un ensemble de plaques passant à travers la chambre de séparation 2. Ces plaques sont positionnées sensiblement horizontalement au-dessus du second plan incliné 12 et de la première ouverture de sortie 4, dans une zone intermédiaire entre le premier déflecteur 13 et la troisième ouverture 6'. la distance D séparant le second plan incliné 12 et la face inférieure 24a du second déflecteur 24 est de préférence de l'ordre de 900mm. Ce second déflecteur 24 a pour fonction de faire obstacle aux matériaux de poids intermédiaire qui pourraient être entraînés jusqu'à la troisième ouverture 6', après avoir été soulevé par le flux d'air passant à travers le second plan incliné 12. Un tel phénomène a pu être observé, en l'absence de second déflecteur, avec des matériaux de poids intermédiaire tels que des bouteilles en plastique. Dans le séparateur aéraulique 1', lorsque de tels matériaux sont soulevés par le flux d'air passant à travers le second plan incliné 12, ils viennent buter contre la face inférieure 24a du second déflecteur 24, puis sont redirigés vers la face supérieure du premier déflecteur 13.

Pour des angles α inférieurs ou égaux à 9°, il est préférable d'utiliser un séparateur aéraulique du type de celui de la figure 1, afin d'éviter tout risque d'accumulation des matériaux les plus lourds à la jonction des deux plans inclinés.

En revanche pour des angles α strictement supérieurs à 9°, il est préférable d'utiliser un séparateur aéraulique du type de celui de la figure 2, qui est plus simple à réaliser. Dans un mode précis de réalisation du séparateur aéraulique 1', permettant de réaliser la séparation de dix tonnes de déchets par heure, les angles α et β valaient 15° ; les deux plans inclinés 11 et 12 étaient constitués par une unique plaque perforée de forme rectangulaire, les premier et second plans 11 et 12 étant des rectangles ayant pour longueur environ 1,5 m et pour largeurs respectives environ 1,2m et 0,8m le débit d'aspiration de l'air par la troisième ouverture 6'était de 33000m³ à l'heure, tandis que les débits d'amenée de l'air dans les deux canaux 14 et 15 étaient respectivement 15500 et 11500 m³/heure ; le diamètre des perforations 22 et 23 des deux plans 11 et 12 étaient de l'ordre de 25mm les perforations dans chacun des deux plans 11 et 12 étaient réparties de façon homogène et leur nombre avait été calculé de telle sorte que la vitesse du flux d'air à la sortie du plan 11 soit de l'ordre de 25m/s, tandis que celle du flux d'air à la sortie du second plan 12 soit d'environ 50m/s.

La présente invention n'est pas limitée au mode de réalisation précis qui vient d'être décrit. En particulier le premier déflecteur 13 peut être monté réglable, par pivotement autour de son extrémité arrière 18 de manière à régler la distance d en fonction du calibre des matériaux à séparer et en particulier des matériaux lourds à évacuer par la première ouverture de sortie 4.

Par ailleurs, dans le cas où le séparateur aéraulique n'est pas équipé de moyens de vibration, il peut être avantageux d'équiper le premier déflecteur 13 de moyens spécifiques permettant le déplacement vers la deuxième ouverture de sortie 5 des matériaux retombant sur la face supérieure dudit déflecteur. Ces moyens spécifiques peuvent éventuellement être des moyens autonomes de vibration, mais peuvent être aussi des moyens pneumatiques permettant de projeter vers l'avant lesdits matériaux. Dans ce dernier cas, le premier déflecteur sera avantageusement un corps creux dont la cavité intérieure sera alimentée en air sous pression et dont la face supérieure sera munie d'ouvertures faisant office de buses de projection, lesdites ouvertures étant bien sûr dirigées dans le sens de l'avancement de la matière sur le premier déflecteur 13.

La présente invention n'est pas limitée à la séparation des déchets ménagers, comme cela vient d'être décrit, mais peut s'appliquer de manière plus générale à la séparation de matériaux présentant une hétérogénéité de poids ou de forme et pour lequel il est souhaitable d'obtenir une répartition sensiblement homogène par lot de poids différent.

## Revendications

1. Séparateur aéraulique de matériaux en trois lots de poids ou de formes différents qui comprend une chambre de séparation (2) possédant une face supérieure (8), une face inférieure (10) et quatre faces latérales et comportant :
a) dans la partie basse d'une première face latérale (7), une ouverture d'entrée (3) des matériaux à séparer,
b) dans la face inférieure (10), successivement depuis ladite première face latérale (7) jusqu'à la face latérale opposée (9) :
- des plans inclinés perforés alimentés en air par des canaux d'alimentation en air,
- une première ouverture de sortie (4) du lot correspondant aux matériaux les plus lourds,
- une deuxième ouverture de sortie (5) du lot correspondant aux matériaux de poids intermédiaire,
c) dans la partie haute de la chambre de séparation (2), une troisième ouverture de sortie (6, 6') du lot correspondant aux matériaux légers, raccordée à un système d'aspiration, la densité, la dimension des perforations des plan inclinés perforés et le débit d'air des canaux d'alimentation et du système d'aspiration étant tels que les matériaux à séparer, introduits dans la chambre de séparation (2), se déplacent sur les plans inclinés et sont évacués respectivement par la troisième ouverture de sortie (6) pour les matériaux légers, par la première ouverture de sortie (4) pour les matériaux lourds et par la deuxième ouverture de sortie (5) pour les matériaux de poids intermédiaire, caractérisé en ce qu'il comporte un premier plan incliné (11) perforé d'inclinaison d'angle α par rapport à l'horizontale, un second plan incliné (12) perforé d'inclinaison d'angle β supérieur ou égal à α, et un premier déflecteur (13) incliné s'étendant en surplomb au-dessus de la première ouverture de sortie (4) jusqu'au bord (18) avant de la deuxième ouverture de sortie (5) et en ce que la densité, la dimension des perforations du second plan incliné et le débit d'air du deuxième canal d'alimentation sont tels que les matériaux de poids intermédiaire sont projetés par l'air provenant du deuxième canal d'alimentation (15) par-dessus le premier déflecteur (13).

2. Séparateur aéraulique selon la revendication 1 caractérisé en ce que la densité, la dimension des perforations du second plan incliné (12), et le débit d'air du canal d'alimentation (15) correspondant sont choisis de telle sorte que la vitesse du flux d'air à la sortie du second plan incliné soit de l'ordre de 50m/s.

3. Séparateur aéraulique selon la revendication 1 caractérisé en ce que la densité, la dimension des perforations des deux plans inclinés (11,12), et le débit d'air des deux canaux d'alimentation (14,15) sont choisis de telle sorte que la vitesse du flux d'air en sortie du second plan incliné (12) est environ deux fois plus importante que la vitesse du flux d'air en sortie du premier plan incliné (11).

4. Séparateur aéraulique selon la revendication 1 caractérisé en ce que l'angle α d'inclinaison du premier plan incliné (11) et l'angle β d'inclinaison du second plan incliné (12) sont égaux, supérieurs à 9°, et de préférence égaux à 15°.

5. Séparateur aéraulique selon les revendications 1 à 4 caractérisé en ce qu'il comprend en outre un second déflecteur (24) qui est positionné dans la chambre de séparation (2) dans la zone qui surplombe le second plan incliné (12) et la première ouverture de sortie (4) et qui est située entre le premier déflecteur (13) et la troisième ouverture (6,6'), en sorte de faire obstacle aux matériaux de poids intermédiaire et de les rediriger vers la face supérieure du premier déflecteur (13).

6. Séparateur aéraulique selon les revendications 1 à 5 caractérisé en ce que la troisième ouverture de sortie (6') est pratiquée dans la partie haute de la face latérale (9) qui est opposée à la face latérale (7) comportant l'ouverture d'entrée (3).

7. Séparateur aéraulique selon les revendications 1 à 6 caractérisé en ce qu'il comporte des moyens de mise en vibration, aptes à communiquer à la chambre de séparation une vibration à fréquence basse et à élongation élevée.

8. Séparateur aéraulique selon la revendication 7 caractérisé en ce que les moyens de mise en vibration consistent dans des ressorts (20) sur lesquels est posée la chambre de séparation (2) et dans des arbres excentrés (21 a, b) tournant en sens inverse et entraînés par des moteurs freins, lesdits arbres (21 a, b) étant solidaires des faces latérales de la chambre (2) de part et d'autre de l'ouverture d'entrée (3).

9. Séparateur aéraulique selon les revendications 1 à 8 caractérisé en que les matériaux à séparer comportant des bouteilles de verre, l'extrémité avant (16) du premier déflecteur (13) surplombe l'extrémité arrière (17) du second plan incliné (12) à une distance d'environ 150 mm.

10. Séparateur aéraulique selon l'une des revendications 1 ou 9 caractérisé en ce que le premier déflecteur (13) est d'inclinaison réglable.

11. Séparateur aéraulique selon la revendication 1 caractérisé en ce que le premier déflecteur (13) est un corps creux dont la cavité intérieure est alimentée en air sous pression et dont la face supérieure est percée d'orifices inclinés dans le sens d'avancement des matériaux vers deuxième ouverture de sortie (5).

## Claims

1. An aeraulic separator for separating materials into three batches of different weights or shapes, which comprises a separation chamber (2) presenting an upper face (8), a lower face (10) and four lateral faces and comprising:
a) in the lower part of a first lateral face (7), an opening for admission (3) of the materials to be separated,
b) in the lower face (10), successively from said first lateral face (7) up to the opposite lateral face (9):
- perforated inclined planes supplied with air by air-supply channels,
- a first outlet opening (4) of the batch corresponding to the heavier materials,
- a second outlet opening (5) of the batch corresponding to the materials of intermediate weight,
c) in the upper part of the separation chamber (2), a third outlet opening (6, 6') of the batch corresponding to the light materials, connected to a suction system, the density, the dimensions of the perforations of the perforated inclined planes and the flowrate of air of the supply channels and of the suction system being such that the materials to be separated, introduced in the separation chamber (2), move over the inclined planes and are evacuated respectively via the third outlet opening (6) for the light materials, via the first outlet opening (4) for the heavy materials and via the second outlet opening (5) for the materials of intermediate weight, characterized in that it comprises a first perforated inclined plane (11) with an inclination of angle α with respect to the horizontal, a second perforated inclined plane (12) with an inclination of angle β greater than or equal to α, and a first inclined deflector (13) extending above the first outlet opening (4) up to the front edge (18) of the second outlet opening (5) and in that the density, the dimensions of the perforations of the second inclined plane and the flowrate of air of the second supply channel are such that the materials of intermediate weight are projected by the air coming from the second supply channel (15) above the first defector (13).

2. The aeraulic separator according to claim 1, characterized in that the density, the dimensions of the perforations of the second inclined plane (12), and the flowrate of air of the corresponding supply channel (15) are chosen so that the velocity of the air flow at the outlet of the second inclined plane is of the order of 50m/s.

3. The aeraulic separator according to claim 1, characterized in that the density, the dimensions of the perforations of the two inclined planes (11, 12), and the flowrate of air of the two supply channels (14, 15) are chosen so that the velocity of the air flow at the outlet of the second inclined plane (12) is about twice the velocity of the air flow at the outlet of the first inclined plane (11).

4. The aeraulic separator according to claim 1, characterized in that the angle α of inclination of the first inclined plane (11) and the angle β of inclination of the second inclined plane (12) are equal, greater than 9° and preferably equal to 15°.

5. The aeraulic separator according to claims 1 to 4, characterized in that it further comprises a second deflector (24) which is positioned in the separation chamber (2) in the zone which overhangs the second inclined plane (12) and the first outlet opening (4) and which is located between the first deflector (13) and the third opening (6, 6'), so as to form an obstacle to the materials of intermediate weight and to redirect them towards the upper face of the first defector (13).

6. The aeraulic separator according to claims 1 to 5, characterized in that the third outlet opening (6') is made in the upper part of the lateral face (9) which is opposite the lateral face (7) comprising the inlet opening (3).

7. The aeraulic separator according to claims 1 to 6, characterized in that it comprises vibration means adapted to communicate to the separation chamber a vibration at low frequency and at high elongation.

8. The aeraulic separator according to claim 7, characterized in that the vibration means consist in springs (20) on which the separation chamber (2) is placed and in eccentric shafts (21a, b) rotating in opposite direction and driven by brake motors, said shafts (21a, b) being fast with the lateral faces of the chamber (2) on either side of the inlet opening (3).

9. The aeraulic separator according to claims 1 to 8, characterized in that, as the materials to be separated include glass bottles, the front end (16) of the first deflector (13) overhangs the rear end (17) of the second inclined plane (12) at a distance of about 150 mm.

10. The aeraulic separator according to one of claims 1 or 9, characterized in that the first defector (13) is of adjustable inclination.

11. The aeraulic separator according to claim 1, characterized in that the first defector (13) is a hollow body of which the inner cavity is supplied with air under pressure and whose upper face is pierced with orifices inclined in the direction of advance of the materials towards the second outlet opening (5).

## Patentansprüche

1. Windsichter zum Trennen von Materialien in drei Posten von unterschiedlichem Gewicht oder unterschiedlicher Form, mit einer Trennkammer (2), die eine Oberseite (8), eine Unterseite (10) und vier Seitenflächen besitzt und aufweist:
a) im unteren Bereich einer ersten Seitenfläche (7) eine Eingangsöffnung (3) für die zu trennenden Materialien,
b) an der Unterseite (10), von der ersten Seitenfläche (7) bis zur gegenüberliegenden Seitenfläche (9) aufeinanderfolgend:
- durchlöcherte schiefe Ebenen, die durch Luftzufuhrkanäle mit Luft versorgt werden,
- eine erste Ausgangsöffnung (4) für den Posten, der den schwersten Materialien entspricht,
- eine zweite Ausgangsöffnung (5) für den Posten, der den Materialien mit mittlerem Gewicht entspricht,
c) im oberen Bereich der Trennkammer (2) eine dritte Ausgangsöffnung (6, 6') für den Posten, der den leichten Materialien entspricht, angeschlossen an ein Saugsystem, wobei Dichte und Größe der Löcher der durchlöcherten schiefen Ebenen und der Luftdurchsatz der Versorgungskanäle und des Saugsystems so sind, daß die in die Trennkammer (2) eingebrachten, zu trennenden Materialien sich auf den schiefen Ebenen bewegen und die leichten Materialien durch die dritte Ausgangsöffnung (6), die schweren Materialien durch die erste Ausgangsöffnung (4) und die Materialien von mittlerem Gewicht durch die Ausgangsöffnung (5) abgezogen werden,
dadurch gekennzeichnet, daß
er eine erste durchlöcherte schiefe Ebene (11) mit einem Neigungswinkel α gegen die Horizontale, eine zweite durchlöcherte schiefe Ebene (12) mit einem Neigungswinkel β größer oder gleich α und einen ersten geneigten Deflektor (13) aufweist, der sich oberhalb der ersten Ausgangsöffnung (4) bis zum vorderen Rand (18) der zweiten Ausgangsöffnung (5) erstreckt, und daß die Dichte und Größe der Löcher der zweiten schiefen Ebene und der Luftdurchsatz des zweiten Zufuhrkanals so sind, daß die Materialien mit mittlerem Gewicht durch die aus dem zweiten Zufuhrkanal (15) kommende Luft über den ersten Deflektor (13) geschleudert werden.

2. Windsichter nach Anspruch 1, dadurch gekennzeichnet, daß die Dichte und Größe der Löcher der zweiten schiefen Ebene (12) und der Luftdurchsatz des entsprechenden Zufuhrkanals (15) so gewählt sind, daß die Geschwindigkeit des Luftstroms am Ausgang der zweiten schiefen Ebene im Bereich von 50 m/s liegt.

3. Windsichter nach Anspruch 1, dadurch gekennzeichnet, daß die Dichte und Größe der Löcher der zwei schiefen Ebenen (11, 12) und der Luftdurchsatz der zwei Zufuhrkanäle (14, 15) so gewählt sind, daß die Strömungsgeschwindigkeit der Luft am Ausgang der zweiten schiefen Ebene (12) ca. zweimal größer ist als die Strömungsgeschwindigkeit der Luft am Ausgang der ersten schiefen Ebene (11).

4. Windsichter nach Anspruch 1, dadurch gekennzeichnet, daß der Neigungswinkel α der ersten schiefen Ebene (11) und der Neigungswinkel β der zweiten schiefen Ebene (12) gleich und größer als 9°, vorzugsweise gleich 15° sind.

5. Windsichter nach den Ansprüchen 1 bis 4, dadurch gekennzeichnet, daß er ferner einen zweiten Deflektor (24) aufweist, der in der Trennkammer (2) in dem Abschnitt oberhalb der zweiten schiefen Ebene (12) und der ersten Ausgangsöffnung (4) positioniert ist und zwischen dem ersten Deflektor (13) und der dritten Öffnung (6, 6') liegt, um ein Hindernis für die Materialien mit mittlerem Gewicht zu bilden und sie auf die Oberseite des ersten Deflektors (13) zurückzulenken.

6. Windsichter nach den Ansprüchen 1 bis 5, dadurch gekennzeichnet, daß die dritte Ausgangsöffnung (6') im oberen Bereich derjenigen Seitenfläche (9) gebildet ist, der der Seitenfläche (7) gegenüberliegt, die die Eingangsöffnung (3) aufweist.

7. Windsichter nach den Ansprüchen 1 bis 6, dadurch gekennzeichnet, daß er Einrichtungen zum Inschwingungenversetzen aufweist, die geeignet sind, eine Schwingung mit niedriger Frequenz und hoher Auslenkung auf die Trennkammer zu übertragen.

8. Windsichter nach Anspruch 7, dadurch gekennzeichnet, daß die Einrichtungen zum Inschwingungenversetzen aus Federn (20), auf denen die Trennkammer (2) angebracht ist, und aus Exzenterwellen (21a, b) bestehen, die gegensinnig rotieren und von Verschiebeankermotoren angetrieben werden, wobei die Wellen (21a, b) mit den Seitenflächen der Kammer (2) auf beiden Seiten der Eingangsöffnung (3) fest verbunden sind.

9. Windsichter nach den Ansprüchen 1 bis 8, dadurch gekennzeichnet, daß die zu trennenden Materialien Glasflaschen umfassen und das vordere Ende (16) des ersten Deflektors (13) in einem Abstand von ca. 150 mm über dem hinteren Ende (17) der zweiten schiefen Ebene (12) steht.

10. Windsichter nach einem der Ansprüche 1 oder 9, dadurch gekennzeichnet, daß die Neigung des ersten Deflektors (13) regelbar ist.

11. Windsichter nach Anspruch 1, dadurch gekennzeichnet, daß der erste Deflektor (13) ein Hohlkörper ist, dessen innerer Hohlraum mit Druckluft beaufschlagt ist und in dessen Oberseite in Richtung der Bewegung der Materialien auf die zweite Ausgangsöffnung (5) zu geneigte Öffnungen gebrochen sind.
